# EUROPÄISCHE PATENTSCHRIFT

(11) **EP 1 985 733 B1**
(45) Veröffentlichungstag und Bekanntmachung des Hinweises auf die Patenterteilung: **01.08.2012**
(21) Anmeldenummer: 07007586.6
(22) Anmeldetag: 13.04.2007
(51) Int. Cl.: D03J 1/14, D03C 9/06

(54) **Litzeneinzieheinrichtung für Webschäfte**
Edging gathering device for looms
Dispositif d'insertion de galon pour cadres harnais

(43) Veröffentlichungstag der Anmeldung: 29.10.2008
(73) Patentinhaber: Groz-Beckert KG, 72458 Albstadt (DE)
(72) Erfinder: Tschudin, Christoph, 8907 Wettseil (CH); Kailer, Stefan, 72469 Messstetten (DE)
(74) Vertreter: Rüger, Barthelt & Abel

(56) Entgegenhaltungen:
- DE-B- 1 222 868

## Beschreibung

Die Erfindung betrifft eine Litzeneinzieheinrichtung für Webschäfte, die Schaftstäbe mit Seitenstützen-Anschlusseinrichtungen aufweisen, an die Seitenstützen angeschlossen sind.

Webmaschinen enthalten in der Regel eine größere Anzahl von Webschäften, wobei jeder Webschaft Weblitzen trägt, die zur Kettfadenführung dienen. Jeder Webschaft wird meist durch einen rechteckigen Rahmen gebildet, dessen lange horizontale Seiten durch Schaftstäbe und dessen kurze vertikale Seiten durch Seitenstützen gebildet sind. Die Schaftstäbe tragen Litzentragschienen, auf die viele Weblitzen aufgereiht sind.

Das Einziehen von Kettfäden in die Weblitzen und das Bestücken der Schaftstäbe bzw. Litzentragschienen mit Weblitzen ist von Hand nicht effizient durchführbar. Es werden deshalb so genannte Einziehmaschinen genutzt, die die von der Maschine automatisch mit den Fäden versehenen Weblitzen auf die Litzentragschienen aufreihen. Dazu muss wenigstens eine Seitenstütze von dem Webschaft entfernt werden, um Zugang zu den offenen Enden der Litzentragschienen zu erhalten. Dann müssen die Schaftstäbe in definierter Relativposition sowohl zueinander als auch in Bezug auf die Einziehmaschine gehalten werden, um die Weblitzen geordnet übernehmen zu können.

Aus der Praxis und DE-A-1 222 868 ist es bekannt, die Schaftstäbe zur Positionierung in oder an entsprechenden Einziehmaschinen mit einem in die Stirnseite des Schaftstabs eingebrachten Positionier-Schlitz zu versehen. Dieser Schlitz wird auf ein entsprechendes Justageblech aufgesetzt, das somit die Position des Schaftstabs festlegt.

Diese Schlitze können den Schaftstab schwächen, bzw. Ursache für Schaftstabschädigungen sein, wenn dieser bei sehr hohen Webgeschwindigkeiten eingesetzt wird.

Davon ausgehend ist es Aufgabe der Erfindung, eine Litzeneinzieheinrichtung zu schaffen, die die genannten Nachteile vermeidet.

Diese Aufgabe wird mit der Litzeneinzieheinrichtung nach Anspruch 1 gelöst:

Die erfindungsgemäße Litzeneinzieheinrichtung enthält eine Aufnahmeeinrichtung für zumindest einen Schaftstab, im Normalfall für mehrere Schaftstäbe von mehreren Webschäften. An der Aufnahmeeinrichtung ist wenigstens ein Adapter zur temporären Aufnahme, zur Ausrichtung und zur Arretierung der Schaftstäbe vorgesehen, wobei der Adapter einen zum Anschluss an die Seitenstützen-Anschlusseinrichtung des Schaftstabs eingerichtetes Kupplungsmittel und eine Justiereinrichtung aufweist, um seine Relativposition in Bezug auf einen Litzenträger einstellen zu können. Der Litzenträger dient der temporären Aufnahme von Weblitzen. Sie werden von ihm auf die Litzentragschiene(n) der Webschäfte übertragen. Weil der Adapter an der Seitenstützen-Anschlusseinrichtung ansetzt und diese auch zur korrekten Positionierung des Schaftstabs und seiner Litzentragschiene nutzt, kann auf sonstige Ausnehmungen an dem Schaftstab, wie Positionierschlitze oder dergleichen, verzichtet werden. Somit unterbleibt eine Schwächung des Schaftstabs, wie sie sonst zu verzeichnen wäre.

Die erfindungsgemäße Litzeneinzieheinrichtung übernimmt die Positionierung der Schaftstäbe in drei Raumrichtungen, nämlich der Vertikalrichtung, ihrer Längsrichtung und ihrer Querrichtung. Die Längsrichtung und die Querrichtung sind horizontal. Er nutzt dazu die Seitenstützen-Anschlusseinrichtung und gegebenenfalls, beispielsweise zur Positionierung in Längsrichtung, die Stirnfläche des Schaftstabs als Anlagefläche.

Zur Querausrichtung des Schaftstabs kann an dem Schaftstab an der Seitenstützen-Anschlusseinrichtung ein Steg ausgebildet sein, der sich in Schaftstablängsrichtung erstreckt. An dem Adapter kann eine dazu passende Nut ausgebildet sein, die den Steg aufnimmt und dabei die horizontale Ausrichtung des Schaftstabs bezüglich seiner Querrichtung bewirkt. Die Nut oder ein anderes geeignetes Formschlussmittel, die bzw. das an dem Adapter ausgebildet ist, bildet somit ein Positioniermittel zur Querausrichtung des Schaftstabs.

Der Adapter ist vorzugsweise an einem Grundgestell gehalten, das bezüglich eines Litzenträgers zur temporären Litzenlagerung eine festgelegte Position einnimmt. Die Justiereinrichtung kann dabei zwischen dem Grundgestell und dem Adapter angeordnet sein, um sicherzustellen, dass die Litzentragschiene des von dem Adapter aufgenommenen Schaftstabs mit dem Litzenträger präzise fluchtet.

Der Adapter legt vorzugsweise drei Raumrichtungen des Schaftstabs fest. Vorzugsweise ist der Adapter durch die Justiereinrichtung wenigstens in Querrichtung verstellbar. Wenn an dem Grundgestell zwei Adapter vorgesehen sind, einer zur Aufnahme eines oberen Schaftstabs und einer zur Aufnahme eines unteren Schaftstabs, ist wenigstens einer dieser beiden Adapter in Horizontalrichtung verstellbar, um den Abstand zwischen den beiden Adaptern einstellen zu können. Vorzugsweise sind außerdem an beiden Adaptern jeweils Anschlagmittel zur Festlegung der jeweiligen axialen Endposition des Schaftstabs vorgesehen, wobei diese Anschlagmittel beispielsweise in Form von Anschlagleisten vorzugsweise wiederum einstellbar ausgebildet bzw. gehalten sind.

Die Seitenstützen-Anschlusseinrichtung des Schaftstabs ist vorzugsweise eine Ausnehmung, der eine Klemmeinrichtung zugeordnet ist. Der Adapter weist ein Kupplungsmittel auf, an das sich der Schaftstab anschließen lässt. Das Kupplungsmittel ist beispielsweise ein Vorsprung, der spielarm in die Ausnehmung der Seitenstützen-Anschlusseinrichtung passt. Der Vorsprung kann mit einem Schlitz versehen sein, der den Durchgang einer Klemmschraube des Schaftstabs ermöglicht. Das Kupplungsmittel wird dann von zwei durch den Schlitz beabstandete Vorsprünge gebildet.

Vorzugsweise ist der Adapter mit einer Anzahl von gleich ausgebildeten, parallel zueinander ausgerichteten Kupplungsmitteln versehen, die in einer Reihe nebeneinander angeordnet sind. Damit können die Schaftstäbe vieler einander benachbarter Webschäfte nebeneinander auf dem gleichen Adapter aufgereiht werden. Sie sind dadurch automatisch auch zueinander in einer ordnungsgemäß justierten Position.

Weitere Einzelheiten vorteilhafter Ausführungsformen der Erfindung sind Gegenstand von Zeichnung, Beschreibung und Ansprüchen. Die Beschreibung beschränkt sich auf wesentliche Aspekte der Erfindung und sonstiger Gegebenheiten. Die Zeichnung ist ergänzend heranzuziehen. Sie offenbart weitere Einzelheiten.

In der Zeichnung ist ein Ausführungsbeispiel der Erfindung veranschaulicht. Es zeigen:
Figur 1 einen Webschaft in schematisierter Ansicht,
Figur 2 die Schaftstäbe des Webschafts nach Figur 1, geschnitten entlang der Linie II-II,
Figur 3 eine Litzeneinzieheinrichtung mit aufgenommenen Schaftstäben in ausschnittsweiser Perspektivdarstellung,
Figur 4 die Litzeneinzieheinrichtung nach Figur 3 in ausschnittsweiser und teilweiser Darstellung mit Ansicht auf die Rückseiten der Adapter der Litzeneinzieheinrichtung nach Figur 3,
Figur 5 die Litzeneinzieheinrichtung nach Figur 3 in schematisierter Seitenansicht,
Figur 6 und 7 die obere Adapterleiste der Litzeneinzieheinrichtung nach Figur 5 jeweils in perspektivischer Darstellung,
Figur 8 die untere Adapterleiste der Litzeneinzieheinrichtung nach Figur 5 in perspektivischer Darstellung,
Figur 9 die untere Adapterleiste der Litzeneinzieheinrichtung nach Figur 8 mit aufgenommenem Schaftstab in längs geschnittener Darstellung und
Figur 10 die Adapterleiste und den aufgenommenen Schaftstab nach Figur 9 in Vertikalschnittdarstellung.

In Figur 1 veranschaulicht einen Webschaft 1 einer nicht weiter veranschaulichten Webmaschine. Zu dem Webschaft 1 gehören ein oberer in Gebrauch horizontal angeordneter Schaftstab 2, ein im Abstand parallel dazu angeordneter unterer Schaftstab 3 sowie Seitenstützen 4, 5, die die Schaftstäbe 2, 3 an ihren Enden miteinander verbinden, um einen rechteckigen Rahmen zu bilden. Jeder Schaftstab 2, 3 trägt eine Litzentragschiene 6, 7, wie sie auch aus Figur 2 ersichtlich sind. Die Schaftstäbe 2, 3 sind beispielsweise Aluminiumhohlprofile. Die Litzentragschienen 6, 7 sind beispielsweise flache hochkant stehende Stahlprofile. Sie tragen Weblitzen 8, die über die Länge der Litzentragschienen 6, 7 verteilt sind. In Figur 1 sind lediglich einige wenige Weblitzen 8 angedeutet. Jede Weblitze 8 weist mindestens ein Öhr bzw. Fadenauge 9 auf, das zur Führung eines Kettfadens dient.

Zum Aufreihen der Weblitzen 8 auf die Litzentragschienen 6, 7 dient eine Litzeneinzieheinrichtung 10, die sehr abstrakt in Figur 5 und etwas anschaulicher, jedoch unvollständig in den Figuren 3 und 4 veranschaulicht ist. Die Litzeneinzieheinrichtung 10 dient dazu, die Schaftstäbe 2, 3 eines Webschafts (bzw. 2', 3' eines anderen Webschafts) bei abgenommener Seitenstütze endseitig aufzunehmen und im richtigen Abstand zueinander sowie in richtiger Position zum Aufreihen der Weblitzen 8 zu halten. Dazu weist die Litzeneinzieheinrichtung 10 zunächst ein Grundgestell 11 auf, das in Figur 5 lediglich strichpunktiert angedeutet ist. Es dient zur ortsfesten Lagerung von Adapterleisten 12, 13, an denen Kupplungsmittel 61 in Form von einzelnen Adaptern bzw. Vorsprüngen 14, 15 und so weiter ausgebildet sind (siehe auch Figur 6 und 7). Die Adapter 14, 15 der Adapterleisten 12, 13 sind so ausgebildet, dass sie mit der Seitenstützen-Anschlusseinrichtung der Schaftstäbe 2, 3 auf ähnliche Weise in Verbindung gebracht werden können, wie ansonsten die Seitenstützen. Die Schaftstäbe 2, 3 weisen jeweils an ihren Enden eine Stufe 18, 19 auf, wobei in einigem Abstand zu ihr ein Klemmstück 20, 21 vorgesehen ist. Dieses bildet zusammen mit einer Klemmschraube 22, 23 jeweils eine Klemmeinrichtung. Zwischen dem Klemmstück 20 und der Stufe 18 bzw. dem Klemmstück 21 und der Stufe 19 ist jeweils ein Zwischenraum bzw. eine Ausnehmung 24, 25 ausgebildet, in die sich das Kupplungsmittel 61 der Adapterleiste 12 und entsprechend 13 erstreckt. Die Seitenstützen-Anschlusseinrichtung wird von dem Klemmstück 20, der Stufe 18 und der Ausnehmung 24 respektive 21, 19, 25 gebildet. Insoweit wird auf die Figuren 3 und 5 verwiesen.

Die Adapter 14, 15, die an der Adapterleiste 12 wie auch an der Adapterleiste 13 ausgebildet sind, sind Formstücke, deren Form den Ausnehmungen 24, 25 angepasst ist. Sie bilden jeweils Kupplungsmittel 61 zum Anschluss der Webschäfte 2, 3. Die nachfolgende Beschreibung der Adapter 14, 15 gilt sowohl für die Adapterleiste 12 nach Figur 6 und 7 wie auch für die Adapterleiste 13 nach Figur 8 bis 10. Es werden deshalb insoweit gleiche Bezugszeichen verwendet:

Die Adapterleiste 12, 13 weist einen als flache längliche Platte ausgebildeten Fuß 26 auf, der eine ebene Grundfläche aufweist und an einer Kante mit einer Anlageleiste 27 versehen ist. Von dem Fuß 26 erstrecken sich die vorzugsweise einstückig angeformten Adapter 14, 15 weg. Zwischen den Adaptern 14, 15, die eine gerade Reihe bilden, sind jeweils Schlitze 28 ausgebildet. Dieser Schlitz 28 dient dazu, der Klemmschraube 22 oder 23 Durchgang zu gewähren, wie Figur 9 zeigt. Die beiden Adapter 14, 15 sitzen dabei jeweils über einen Teil ihrer Breite in der Ausnehmung 24 bzw. 25. Sie weisen jeweils einen Rechteckquerschnitt auf und sind so bemessen, dass sie mit geringem Spiel in die Ausnehmung 24, 25 finden. An ihrer Oberseite wie an ihrer Unterseite tragen sie jeweils eine vorzugsweise ebene Aufnahmefläche. Die Aufnahmefläche der Oberseite ist zu der Aufnahmefläche der Unterseite parallel.

Aus den Figuren 6, 8 und 9, insbesondere aber aus Figur 10 erkennbar, die den Schnitt X-X gemäß Figur 9 veranschaulicht, ist zwischen den Adaptern 14, 15 zumindest an deren dem Fuß 26 zugewandten Ende eine flache Nut 29 ausgebildet, z.B. eingefräst, die der Aufnahme eines z.B. an dem Klemmstück 21 oder an dem Schaftstab 2, 3 ausgebildeten Stegs 31, 32 dient. Der Steg 31 und/oder 32 und die zugeordnete Nut 29 und/oder 30 bilden jeweils paarweise miteinander ein Positioniermittel zur Querausrichtung des Schaftstabs. Die Querrichtung stimmt dabei mit der Längsrichtung des Fußes 26 überein und steht in Figur 9 senkrecht auf der Zeichenebene. In Figur 10 ist es die Links-Rechts-Richtung.

Zur Festlegung einer definierten Axial- d.h. Längsrichtung jedes Schaftstabs 2, 3 ist an der Adapterleiste 12, 13 ein vorzugsweise verstellbar gelagertes Anschlagmittel in Form einer Anschlagleiste 33, 34 vorgesehen. Diese ist z.B. durch Halteschrauben 35, 36, 37 justierbar gehalten. Die Halteschrauben 35 bis 37 durchgreifen Langlöcher, die sich in Längsrichtung der Adapter 14, 15 und somit in Längsrichtung bezüglich der Schaftstäbe 2, 3 erstrecken. Die Anschlagleiste 33, 34 weist an ihrer den Stirnenden der Schaftstäbe 2, 3 zugewandten Seite eine ebene Anlagefläche 38, 39 auf.

Beide Adapterleisten 12, 13 sind jeweils justierbar gehalten. Die in den Figuren 6 und 7 veranschaulichte obere Adapterleiste ist dabei sowohl in Horizontalrichtung als auch in Vertikalrichtung verstellbar. Dazu dient eine Justiereinrichtung 40 mit einer Zwischenplatte 41. Diese weist Gewindebohrungen für Befestigungsschrauben 42, 43 auf, die den Fuß 26 an Langlöchern 44, 45 durchgreifen, die quer zu den Schaftstäben 2, 3 und horizontal orientiert sind. Die Adapterleiste 12 ist deshalb begrenzt in Horizontalrichtung verschiebbar. Die Zwischenplatte 41 weist an ihrer Vorderseite eine ebene Anlagefläche auf, an die die Adapterleiste 12 durch die Befestigungsschrauben 42, 43 angedrückt ist. An ihrer Rückseite ist sie mit Vertikalnuten 46, 47 versehen, deren Boden jeweils ein Langloch 48, 49 aufweist. Es dient der Aufnahme von Befestigungsschrauben 50, 51, die durch entsprechende Ausnehmungen der Adapterleiste 12 fassen und mit Justierpins 52, 53 verschraubt sind. Letztere weisen rechteckige Köpfe und zylindrische Schäfte auf und greifen in entsprechende Ausnehmungen des Grundgestells, wie es Figur 5 abstrakt andeutet. Die Adapterleiste 12 wird deshalb in Vertikalrichtung verschiebbar gehalten.

Die untere Adapterleiste 13 ist ähnlich gelagert. Jedoch ist die Zwischenplatte 41 in Einzelplatten 41a, 41b unterteilt, die, wie Figur 8 veranschaulicht, durch Befestigungsbolzen 54, 55, entsprechende Gewindebohrungen 56, 57 in der Zwischenplatte 41b und Langlöcher 58 in der Zwischenplatte 41a vertikal gegeneinander verstellbar sind. Die Justierpins 52, 53 sind hingegen an der Einzelplatte 41b unverstellbar gelagert.

Wie Figur 5 zeigt, weist die Litzeneinzieheinrichtung 10 z.B. an dem Grundgestell 11 gehaltene, lediglich gestrichelt angedeutete Litzenträger 59, 60 auf, die beispielsweise wie kurze Litzentragschienenstücke ausgebildet sind und die Endösen von Litzen in Längsrichtung der Schaftstäbe 2, 3 verschiebbar aufnehmen. Die Litzenträger 59, 60 fluchten mit den Litzentragschienen 6, 7, so dass die Weblitzen von den Litzenträgern 59, 60 auf die Litzentragschienen aufgeschoben werden können.

Die insoweit beschriebene Litzeneinzieheinrichtung 10 arbeitet wie folgt:

Zum Einziehen von Litzen wird von einem Webschaft 1, wie er in Figur 1 dargestellt ist, zunächst mindestens eine Seitenstütze, beispielsweise die Seitenstütze 4 oder 5 entfernt. Dann werden die Schaftstäbe 2, 3, wie aus Figur 3 ersichtlich, auf die Kupplungsmittel 61 der jeweiligen Adapterleisten 12, 13 aufgeschoben. Zuvor sind die Adapterleisten 12, 13 so justiert worden, dass sich die Litzentragschienen 6, 7 in dem zur Aufnahme der Weblitzen 8 geeigneten Abstand zueinander befinden. Außerdem können die Schaftstäbe mehrerer Webschäfte nebeneinander auf den Adapterleisten 12, 13 aufgenommen werden. Dabei finden die einzelnen Schaftstäbe 2, 3 auch in die jeweils gewünschte Querposition. Dazu dienen die in Figur 10 veranschaulichten Stege 31, 32 bzw. Nuten 29, 30. Die Schaftstäbe 2, 3 können nun auf den Adapterleisten 12, 13 durch Anziehen ihrer Klemmschrauben 22, 23 gesichert werden, wonach die mit Kettfäden bestückten Weblitzen auf die Litzentragschienen 6, 7 aufgeschoben werden können. Nach Beendigung dieses Vorgangs können die Webschäfte 2, 3 durch Lösen der Klemmschrauben 22, 23 von den Adapterleisten 12, 13 abgenommen und mit ihrer Seitenstütze verbunden werden.

Die erfindungsgemäßen Adapter 14, 15 bzw. Adapterleisten 12, 13 dienen in einer Litzeneinziehvorrichtung dazu, Schaftstäbe 2, 3 eines Webschafts in der gewünschten Position zu halten. Sie nutzen dabei die Anschlusseinrichtungen 18, 20, 24; 19, 21, 25, die an den Schaftstäben 2, 3 zur Befestigung der Seitenstütze 4 oder 5 vorgesehen sind, zur Halterung und Lagerung der Schaftstäbe 2, 3 sowie zu deren präziser Positionierung.

### Bezugszeichenliste

- 1: Webschaft
- 2, 3, 2', 3': Schaftstab
- 4, 5: Seitenstütze
- 6, 7: Litzentragschienen
- 8: Weblitzen
- 9: Fadenauge
- 10: Litzeneinzieheinrichtung
- 11: Grundgestell
- 12, 13: Adapterleisten
- 14, 15: Adapter, Vorsprünge
- 16, 17: Stufen
- 18, 19: Stufe
- 20, 21: Klemmstück
- 22, 23: Klemmschraube
- 24, 25: Ausnehmung
- 26: Fuß
- 27: Anlageleiste
- 28: Schlitz
- 29, 30: Nut
- 31, 32: Steg
- 33, 34: Anschlagleiste
- 35 - 37: Befestigungsschrauben
- 38, 39: Planfläche
- 40: Justiereinrichtung
- 41: Zwischenplatte
- 41a, 41b: Einzelplatten
- 42, 43: Befestigungsschrauben
- 44, 45: Langlöcher
- 46, 47: Vertikalnuten
- 48, 49: Langloch
- 50, 51: Befestigungsschrauben
- 52, 53: Justierpins
- 54, 55: Befestigungsbolzen
- 56, 57: Gewindebohrungen
- 58: Langlöcher
- 59, 60: Litzenträger
- 61: Kupplungsmittel

## Patentansprüche

1. Litzeneinzieheinrichtung (10) für Webschäfte (1) mit Schaftstäben (2, 3), die Seitenstützen-Anschlusseinrichtungen (20, 24; 21, 25) zum Anschluss von Seitenstützen (4, 5) aufweisen,
mit wenigstens einem Litzenträger (59, 60) zur temporären Aufnahme von Weblitzen (8),
mit wenigstens einer Adapterleiste (12, 13) zur temporären Aufnahme, Ausrichtung und Arretierung wenigstens eines Schaftstabs (2, 3), **dadurch gekennzeichnet, dass** die Adapterleiste (12, 13) ein zum Anschluss an die Seitenstützen-Anschlusseinrichtung (18, 20, 24; 19, 21, 25) des Schaftstabs (2, 3) eingerichtetes Kupplungsmittel (61) bildet, und
die Litzeneinzicheinrichtung eine Justiereinrichtung (40) zur Einstellung der Relativposition der Adapterleiste (12, 13) in Bezug auf den Litzenträger (59, 60) aufweist.

2. Litzeneinzieheinrichtung nach Anspruch 1, **dadurch gekennzeichnet, dass** das Kupplungsmittel (61) zwei Vorsprünge (14, 15) aufweist, die durch einen Schlitz (28) zueinander beabstandet angeordnet sind.

3. Litzeneinzieheinrichtung nach Anspruch 1, **dadurch gekennzeichnet dass** der Litzenträger (59, 60) und die Adapterleiste (12, 13) an einem Grundgestell (11) gehalten sind.

4. Litzeneinzieheinrichtung nach Anspruch 3, **dadurch gekennzeichnet, dass** die Justiereinrichtung (40) zwischen dem Grundgestell (11) und der Adapterleiste (12, 13) angeordnet ist.

5. Litzeneinzieheinrichtung nach Anspruch 1, **dadurch gekennzeichnet, dass** die Justiereinrichtung (40) zur Horizontalverstellung und/oder zur Vertikalverstellung der Adapterleiste (12, 13) eingerichtet ist.

6. Litzeneinzieheinrichtung nach Anspruch 3, **dadurch gekennzeichnet, dass** an dem Grundgestell (11) übereinander zwei Adapterleisten (12, 13) gehalten sind.

7. Litzeneinzieheinrichtung nach Anspruch 1, **dadurch gekennzeichnet, dass** an dem Kupplungsmittel (61) ein Positioniermittel (29, 31) zur Querausrichtung des Schaftstabs (2, 3) vorgesehen ist.

8. Litzeneinzieheinrichtung nach Anspruch 1, **dadurch gekennzeichnet, dass** der Adapterleiste (12, 13) ein Anschlagmittel (33, 34) zur Festlegung einer axialen Endposition eines Schaftstabs (2, 3) zugeordnet ist.

9. Litzeneinzieheinrichtung nach Anspruch 1, **dadurch gekennzeichnet, dass** die Seitenstützen-Anschlusseinrichtung (18, 20, 24; 19, 21, 25) durch eine in oder an dem Schaftstab vorgesehene Ausnehmung (24, 25) gebildet ist, der eine Klemmeinrichtung (20, 22; 21, 23) zugeordnet ist.

10. Litzeneinzieheinrichtung nach Anspruch 9, **dadurch gekennzeichnet, dass** das Kupplungsmittel (61) zumindest einen Vorsprung (14, 15) aufweist, der spielarm in die Ausnehmung (24, 25) der Seitenstützen-Anschlusseinrichtung (18, 20, 24; 19, 21, 25) passt.

11. Litzeneinzieheinrichtung nach Anspruch 2, **dadurch gekennzeichnet, dass** das Kupplungsmittel (61) einen Schlitz (28) zur Aufnahme einer Spannschraube (22, 23) der Seitenstützen-Anschlusseinrichtung (18,20, 24; 19, 21, 25) festlegt.

12. Litzeneinzieheinrichtung nach Anspruch 1, **dadurch gekennzeichnet, dass** die Adapterleiste (12, 13) zur Aufnahme mehrerer Schaftstäbe (2, 2'; 3, 3') eine Anzahl von gleich ausgebildeten, parallel zueinander ausgerichteten Kupplungsmitteln (61) aufweist, die in einer Reihe nebeneinander angeordnet sind.

## Claims

1. Heald drawing-in device (10) for heald frames (1) with heald frame rods (2, 3), which have side support connection devices (20, 24; 21, 25) for connecting side supports (4, 5),
with at least one heald support (59, 60) for temporarily receiving healds (8),
with at least one adapter bar (12, 13) for temporarily receiving, aligning and locking at least one heald frame rod (2, 3), **characterised in that** the adapter bar (12, 13) forms a coupling element (61) arranged to connect to the side support connection device (18, 20, 24; 19, 21, 25) of the heald frame rod (2, 3) and
the heald drawing-in device has an adjusting device (40) for adjusting the relative position of the adapter bar (12, 13) in relation to the heald support (59, 60).

2. Heald drawing-in device according to claim 1, **characterised in that** the coupling element (61) has two projections (14, 15), which are spaced from one another by a slot (28).

3. Heald drawing-in device according to claim 1, **characterised in that** the heald support (59, 60) and the adapter bar (12, 13) are held on a base frame (11).

4. Heald drawing-in device according to claim 3, **characterised in that** the adjusting device (40) is arranged between the base frame (11) and the adapter bar (12, 13).

5. Heald drawing-in device according to claim 1, **characterised in that** the adjusting device (40) is arranged for horizontal adjustment and/or vertical adjustment of the adapter bar (12, 13).

6. Heald drawing-in device according to claim 3, **characterised in that** two adapter bars (12, 13) are held one above the other on the base frame (11).

7. Heald drawing-in device according to claim 1, **characterised in that** a positioning element (29, 31) is provided on the coupling element (61) for transverse alignment of the heald frame rod (2, 3).

8. Heald drawing-in device according to claim 1, **characterised in that** a stop element (33, 34) is associated with the adapter bar (12, 13) to fix an axial end position of a heald frame rod (2, 3).

9. Heald drawing-in device according to claim 1, **characterised in that** the side support connection device (18, 20, 24; 19, 21, 25) is formed by a recess (24, 25), which is provided in or on the heald frame rod and has an associated claming device (20, 22; 21,23).

10. Heald drawing-in device according to claim 9, **characterised in that** the coupling element (61) has at least one projection (14, 15), which fits with low play into the recess (24, 25) of the side support connection device (8, 20, 24; 19, 21, 25).

11. Heald drawing-in device according to claim 2, **characterised in that** the coupling element (61) defines a slot (28) to receive a clamping screw (22, 23) of the side support connection device (8, 20, 24; 19, 21, 25).

12. Heald drawing-in device according to claim 1, **characterised in that** to receive multiple heald frame rods (2, 2'; 3, 3') the adapter bar (12, 13) has a number of identically configured coupling elements (61) aligned parallel to one another and arranged next to one another in a row.

## Revendications

1. Dispositif d'enfilage de lisses (10) pour des lames (1) avec des lamettes (2, 3), qui comportent des dispositifs de raccordement de supports latéraux (20, 24 ; 21, 25) pour le raccordement de supports latéraux (4, 5), comprenant au moins une tringle porte-lisses (59, 60) pour la réception temporaire de lisses (8), comprenant au moins une barre d'adaptation (12, 13) pour la réception temporaire, l'orientation et le blocage d'au moins une lamette (2, 3), **caractérisé en ce que** la barre d'adaptation (12, 13) forme un moyen d'accouplement (61) conçu pour le raccordement au dispositif de raccordement de supports latéraux (18, 20, 24 ; 19, 21, 25) de la lamette (2, 3), et **en ce que** le dispositif d'enfilage de lisses comporte un dispositif de réglage (40) pour le réglage de la position relative de la barre d'adaptation (12, 13) par rapport à la tringle porte-lisses (59, 60).

2. Dispositif d'enfilage de lisses selon la revendication 1, **caractérisé en ce que** le moyen d'accouplement (61) comporte deux saillies (14, 15) qui sont espacées l'une de l'autre par une fente (28).

3. Dispositif d'enfilage de lisses selon la revendication 1, **caractérisé en ce que** la tringle porte-lisses (59, 60) et la barre d'adaptation (12, 13) sont maintenues sur un bâti (11).

4. Dispositif d'enfilage de lisses selon la revendication 3, **caractérisé en ce que** le dispositif de réglage (40) est disposé entre le bâti (11) et la barre d'adaptation (12, 13).

5. Dispositif d'enfilage de lisses selon la revendication 1, **caractérisé en ce que** le dispositif de réglage (40) est conçu pour le réglage horizontal et/ou pour le réglage vertical de la barre d'adaptation (12, 13).

6. Dispositif d'enfilage de lisses selon la revendication 3, **caractérisé en ce que** deux barres d'adaptation (12, 13) sont maintenues l'une au-dessus de l'autre sur le bâti (11).

7. Dispositif d'enfilage de lisses selon la revendication 1, **caractérisé en ce qu'**un moyen de positionnement (29, 31) pour l'orientation transversale de la lamette (2, 3) est prévu sur le moyen d'accouplement (61).

8. Dispositif d'enfilage de lisses selon la revendication 1, **caractérisé en ce qu'**un moyen de butée (33, 34) pour définir une position axiale extrême d'une lamette (2, 3) est associé à la barre d'adaptation (12, 13).

9. Dispositif d'enfilage de lisses selon la revendication 1, **caractérisé en ce que** le dispositif de raccordement de supports latéraux (18, 20, 24 ; 19, 21, 25) est formé par un évidement (24, 25) dans ou sur la lamette, auquel un dispositif de serrage (20, 22 ; 21, 23) est associé.

10. Dispositif d'enfilage de lisses selon la revendication 9, **caractérisé en ce que** le moyen d'accouplement (61) comporte au moins une saillie (14, 15) qui se loge avec un faible jeu dans l'évidement (24, 25) du dispositif de raccordement de supports latéraux (18, 20, 24 ; 19, 21, 25).

11. Dispositif d'enfilage de lisses selon la revendication 2, **caractérisé en ce que** le moyen d'accouplement (61) définit une fente (28) pour la réception d'une vis de serrage (22, 23) du dispositif de raccordement de supports latéraux (18, 20, 24 ; 19, 21, 25).

12. Dispositif d'enfilage de lisses selon la revendication 1, **caractérisé en ce que** la barre d'adaptation (12, 13) comporte une pluralité de moyens d'accouplement (61) identiques, orientés parallèlement les uns aux autres et disposés les uns à côté des autres sur une ligne, pour la réception de plusieurs lamettes (2, 2' ; 3, 3').
